# EUROPÄISCHE PATENTSCHRIFT

(11) **EP 3 663 503 B1**
(45) Veröffentlichungstag und Bekanntmachung des Hinweises auf die Patenterteilung: **06.01.2021**
(21) Anmeldenummer: 18210551.0
(22) Anmeldetag: 05.12.2018
(51) Int. Cl.: E21B 7/00

(54) **ERDBOHRGERÄT**
SOIL DRILLING DEVICE
APPAREIL DE FORAGE DU SOL

(43) Veröffentlichungstag der Anmeldung: 10.06.2020
(73) Patentinhaber: ABI Anlagentechnik-Baumaschinen-Industriebedarf Maschinenfabrik und Vertriebsgesellschaft mbH, 63843 Niedernberg (DE)
(72) Erfinder: HEICHEL, Christian, 63843 Niedernberg (DE)
(74) Vertreter: Patentanwälte Dörner & Kötter PartG mbB

(56) Entgegenhaltungen:
- EP-A1- 2 468 960
- EP-B1- 1 978 204
- JP-A- H0 197 790
- JP-A- H11 200 749
- JP-U- S6 126 732

## Beschreibung

Die Erfindung betrifft ein Erdborgerät nach dem Oberbegriff des Patentanspruchs 1. Ein derartiges Erdbohrgerät weist eine Bohrschnecke auf, die über ein Drehantrieb um eine Bohrachse antreibbar ist und die von einem Bohrrohr umgeben ist. Weiterhin ist eine Auswurfeinrichtung zum Abführen von Bohrgut aus der Bohrschnecke angeordnet sowie ein Mast, entlang dessen die Bohrschnecke mit der Auswurfeinrichtung über einen Vorschubschlitten verschiebbar ist. Zum Abführen des Bohrgutes ist weiterhin eine in ihrer Länge veränderlicher Abführleitung angeordnet, die an die Auswurfeinrichtung anstellbar ist.

Ein derartiges Erdbohrgerät ist in der DE 201 01 657 beschrieben. Dieses Erdbohrgerät umfasst eine Bohrschnecke, ein diese umgebendes Bohrrohr sowie einen Drehantrieb, mit dem die Bohrschnecke um eine Bohrachse antreibbar ist. Weiterhin ist eine Auswurfeinrichtung zum Abführen von Bohrgut aus der Bohrschnecke angeordnet, die einen Sammelbehälter und eine Abführleitung für das Bohrgut aufweist. Die Abführleitung weist eine Vielzahl von Rohrelementen auf, die trichterförmig zu einem Ende hin verjüngt ausgebildet sind und die zum Verkürzen der Abführleitung ineinander einfahrbarer sind. Der Drehantrieb mit der von diesem aufgenommenen Bohrschnecke sowie die Auswurfeinrichtung sind an einem Mast angeordnet, entlang dem diese verschiebbar sind.

Das vorbekannte Erdbohrgerät hat sich in der Praxis bewährt. Es ermöglicht ein kontrolliertes Entfernen und Ableiten des Bohrguts aus der Bohrschnecke.

Um zu verhindern, dass, wenn der Bohrstrang mit Bohrschnecke und Bohrrohr tief abgebohrt ist und sich der Sammelbehälter nur noch knapp oberhalb des Erdbodens befindet, die auf minimale Länge zusammengezogene Abführleitung auf dem Erdboden aufliegt und somit ein geregelter Bohrgutauswurf nicht mehr möglich ist, wird in der EP 1 978 204 B1 vorgeschlagen, eine Hubeinrichtung vorzusehen, die es ermöglicht, die Abführleitung bei tief abgebohrtem Bohrgestänge in ihrer Gesamtheit anzuheben. Als Hubeinrichtung wird eine Kraneinrichtung vorgeschlagen, mit welcher die Abführleitung mitsamt einer Windeneinrichtung zur Veränderung der Länge eines Seils zum Verändern der Länge der Abführleitung angehoben werden kann.

Nachteilig an dieser vorgeschlagenen Lösung ist, dass die Anordnung der Kraneinrichtung sehr aufwändig ist. Um die gesamte Abführleitung mitsamt der Windeneinrichtung anheben zu können, ist die Kraneinrichtung entsprechend robust auszulegen. Zudem ist der Sammelbehälter, an dem die Kraneinrichtung befestigt werden soll, entsprechend zu dimensionieren.

Eine gattungsgemäßes Erdbohrgerät ist weiterhin in der JP S61 26732 U beschrieben.

Hier will Erfindung Abhilfe schaffen. Der Erfindung liegt die Aufgabe zugrunde, ein Erdbohrgerät bereitzustellen, bei dem ohne das Erfordernis einer Kraneinrichtung ein Aufliegen der auf minimale Länge zusammengezogenen Abführleitung auf den Erdboden verhindert ist. Gemäß der Erfindung wird diese Aufgabe durch die Merkmale des kennzeichnenden Teils des Patentanspruchs 1 gelöst.

Mit der Erfindung ist ein Erdbohrgerät bereitgestellt, bei dem ohne das Erfordernis einer Kraneinrichtung ein Aufliegen der auf minimale Länge zusammengezogenen Abführleitung auf dem Erdboden verhindert ist. Dadurch, dass die Abführleitung an ihrem der Abführeinrichtung zugewandten Ende mit einem mit einer ersten Schwenkeinheit verbundenen Trichter und an dem anderen Ende mit einem über eine zweite Schwenkeinheit verschwenkbaren Führungsgestell verbunden ist, wobei die erste Schwenkeinheit verschiebbar und die zweite Schwenkeinheit ortsfest an dem Mast angeordnet ist, kann diese bei Annäherung an den Erdboden einfach verschwenkt werden, wodurch ein Aufsetzen auf den Erdboden vermieden ist.

In Weiterbildung der Erfindung ist die erste Schwenkeinheit auf einem Schlitten angeordnet, der entlang einer mit dem Vorschubschlitten oder mit der Auswurfeinrichtung verbundenen Schiene verschiebbar geführt ist. Hierdurch ist ein weiterer Vorschub der Bohrschnecke bei weggeschwenkter, auf minimale Länge zusammengezogener Abführleitung ermöglicht, wobei die mit dem in Endlage befindlichen Trichter verbundene erste Schwenkeinheit bei passieren des Vorschubschlittens entlang der Schiene gleitet.

In Ausgestaltung der Erfindung ist wenigstens eine Schwenkeinheit hydraulisch betrieben. Hierdurch ist ein ferngesteuertes Verschwenken der Abführleitung ermöglicht. Vorteilhaft sind beide Schwenkeinheiten hydraulisch betrieben. Dabei sind die Schwenkeinheiten bevorzugt derart ansteuerbar, dass ein synchrones Verschwenken bewirkt ist, wobei die Schwenkeinheiten vorzugsweise hydraulisch gekoppelt sind.

In weiterer Ausgestaltung der Erfindung ist die Auswurfeinrichtung über eine hydraulische oder elektrisch betätigbare Klappe verschließbar. Hierdurch kann der Durchgang des Bohrguts von der Auswurfeinrichtung zur Abführleitung gezielt gesperrt werden.

In Weiterbildung der Erfindung umfasst die Auswurfeinrichtung einen Sammelbehälter, der einen radial auskragenden Auslassstutzen aufweist, wobei der Behälter bevorzugt axial durch mindestens einen wechselbaren Flansch begrenzt ist. Hierdurch ist eine bedarfsgerechte Anpassung des Sammelbehälters an den Durchmesser eines jeweils erforderlichen Bohrrohres ermöglicht.

In Ausgestaltung der Erfindung ist das Führungsgestell zylinderförmig ausgebildet und umgibt außen einen endseitigen Abschnitt der Abführleitung, wobei die Abführleitung mit dem Führungsgestell an dessen dem Trichter entgegengerichteten Ende befestigt ist. Hierdurch ist eine umlaufende Führung der Abführleitung erzielt.

In Ausgestaltung der Erfindung weist der Trichter an seiner dem Führungsgestell zugewandten Seite einen zumindest bereichsweise umlaufenden, sich radial nach außen erstreckenden Kragen auf, der vorzugsweise mit einem axial sich in Richtung des Führungsgestells erstreckenden zumindest bereichsweise umlaufenden Rand versehen ist, der das Führungsgestell bei Anlage an dem Kragen endseitig umfasst. Hierdurch ist eine Fixierung des Trichters bei auf minimale Länge zusammengezogener Abführleitung erzielt.

In Weiterbildung der Erfindung ist das Führungsgestell als rohrförmiger Container ausgebildet. Hierdurch ist ein wirksamer Schutz der auf minimale Länge zusammengezogenen Abführleitung erzielt. Zudem ist hierdurch eine kompakte vor äußeren Einwirkungen geschützte Einheit gebildet, welche in montiertem Zustand gut lagerbar ist. Bevorzugt ist das Führungsgestell zur Aufnahme der gesamten, auf minimale Länge eingestellten Abführleitung dimensioniert.

In Weiterbildung der Erfindung ist die Abführleitung als faltbarer Schlauch ausgebildet, wobei die Abführleitung bevorzugt aus mehreren Leitungsabschnitten zusammengesetzt ist, die jeweils Verbindungsflansche aufweisen, über die sie miteinander verbunden, insbesondere verschraubt sind. Hierdurch ist ein partieller Austausch eines Schlauchabschnitts, beispielsweise aufgrund einer Beschädigung, ermöglicht. Durch die faltbare Ausbildung des Schlauchs ist dieser gut komprimierbar. Bevorzugt ist der Schlauch in Form eines Faltenbalges hergestellt.

In Ausgestaltung der Erfindung ist der dem Trichter zugewandte Leitungsabschnitt über einen Verbindungflansch mit diesem verbunden, wobei bevorzugt der dem Führungsgestell zugewandte Leitungsabschnitt über einen Verbindungsflansch mit diesem verbunden ist. Hierdurch ist eine einfache Montage bzw. Demontage der Abführleitung an dem Führungsgestell ermöglicht.

In weiterer Ausgestaltung der Erfindung sind wenigstens zwei Verbindungsflansche, bevorzugt die beiden äußeren Verbindungsflansche der Abführleitung über wenigstens einen Seilzug miteinander verbunden, der mit einem auf der Außenseite des Führungsgestells angeordneten, vertikal beweglich angeordneten Seilgewicht verbunden ist. Hierdurch ist ein seitliches Ausweichen der Abführleitung im Zuge einer Längenreduzierung durch eine Abwärtsbewegung der Bohrschnecke verhindert. Dabei ist bevorzugt jeweils ein Seilzug an zwei diametral gegenüberliegend angeordneten Stellen von zwei Verbindungsflanschen mit diesen verbunden, wobei der jeweilige Seilzug an einem Ende mit einem vertikal beweglich angeordneten Seilgewicht verbunden ist, wobei die Seilzüge vorzugsweise durch außen an den Verbindungsflanschen angeordnete Durchführungen geführt sind. Das jeweils andere Ende der Seilzüge ist dabei vorzugsweise mit dem oberen Flansch unterhalb des Trichters verbunden.

In weiterer Ausgestaltung der Erfindung ist an dem Führungsgestell an seiner dem ersten Anschlussflansch zugewandten Stirnseite ein zumindest bereichsweise umlaufendes Profilstück angeordnet, in dem wenigstens eine erste Umlenkrolle in einer Kammer angeordnet ist, die einen von der Innenseite zur Außenseite des Führungsgestells verlaufenden Kanal zur Durchführung eines Seilzugs aufweist. Hierdurch ist eine gute Führung des Seilzugs mit gleichzeitig geschützter Positionierung der Umlenkrolle erzielt.

In weiterer Ausgestaltung der Erfindung ist wenigstens ein Seilzug mehrfach eingeschert über wenigstens einen Rollenbock geführt und nachfolgend mit einem Seilgewicht verbunden. Hierdurch kann im Zuge einer Längenreduzierung der Abführleitung freigegebenes Seil unter Aufrechterhaltung der Seilspannung aufgenommen werden. Wird die Abführleitung um eine bestimmte Strecke reduziert, beträgt der Weg des Seilgewichts durch die mehrfache Einscherung des Seilzuges nur einen Bruchteil des Weges.

Andere Weiterbildungen und Ausgestaltungen der Erfindung sind in den übrigen Ansprüchen angegeben. Ein Ausführungsbeispiel der Erfindung ist in den Zeichnungen dargestellt und wird nachfolgend im Einzelnen beschrieben. Es zeigen:
- Figur 1: die schematische Darstellung eines an einem Mäkler geführten Erdbohrgerätes vor Bohrbeginn a) in einer räumlichen Darstellung; b) in Detaildarstellung des Ausschnitts B; c) in der Draufsicht;
- Figur 2: die schematische Darstellung des Erdbohrgeräts aus Figur 1 mit ausgeschwenkter Abführleitung (nach Bohrfortschritt) a) in einer räumlichen Darstellung; b) in Detaildarstellung des Ausschnitts B; c) in einer weiteren räumlichen Darstellung; d) in Detaildarstellung des Ausschnitts D; e) in der Draufsicht;
- Figur 3: die schematische Darstellung des Erdbohrgeräts aus Figur 1 mit ausgeschwenkter Abführleitung und maximal abgesenktem Vorschubschlitten (Ende des Bohrvorgangs) a) in einer räumlichen Darstellung b) in Detaildarstellung des Ausschnitts B; c) in einer weiteren räumlichen Darstellung; d) in Detaildarstellung des Ausschnitts D;
- Figur 4: die schematische Darstellung eines Erdbohrgeräts in einer weiteren Ausführungsform vor Bohrbeginn a) in einer räumlichen Darstellung; b) in der Ansicht von vorne;
- Figur 5: die Darstellung des Erdbohrgeräts aus Figur 4 nach Bohrfortschritt mit eingefahrener und ausgeschwenkter Abfuhrleitung a) in räumlicher Darstellung; b) in der Ansicht von vorne;
- Figur 6: die schematische Darstellung der Abführleitung des Erdbohrgeräts aus Figur 4 mit Führungscontainer im Längsschnitt a) in räumlicher Darstellung; b) in der Ansicht von vorne.

Das als Ausführungsbeispiel gewählte Erdbohrgerät umfasst einen Mäkler 1, an dem ein Drehantrieb 2 über einen Vorschubschlitten 11 verfahrbar angeordnet ist. Üblicherweise ist ein solcher Mäkler 1 an einem als Raupenfahrwerk ausgebildeten Fahrwerk angeordnet. Der Drehantrieb 2 weist eine erste Antriebseinheit 21 zum drehenden Antreiben einer Bohrschnecke und eine zweite Antriebseinheit 22 zum drehenden Antreiben eines die Bohrschnecke umgebenden Bohrrohrs 4 auf. Die Drehung des Bohrrohrs 4 sowie der in dieser angeordneten Bohrschnecke erfolgt jeweils um die Bohrachse als gemeinsame Rotationsachse. Der Vorschubschlitten 11 ist über eine Seilzuganordnung 12 mit einem als Windenantrieb ausgebildeten, nicht dargestellten Vorschubantrieb verbunden, über den der Vorschubschlitten 11 sowie der an diesem angeordnete Drehantrieb 2 entlang des Mäklers 1 bewegbar ist.

Unter dem Drehantrieb 2 ist ein separater Schlitten 30 montiert, der mit dem Vorschubschlitten 11 verbunden ist. In den Schlitten 30 ist ein Sammelbehälter 31 einer Auswurfeinrichtung 3 eingehängt. Der Sammelbehälter 31 ist oben und unten durch zwei Flansche 33 abgeschlossen, durch die eine Bohrschnecke und ein dieses koaxial umgebendes Bohrrohr 4 geführt ist. Die Flansche 33 sind austauschbar und dadurch an den jeweiligen Bohrrohrdurchmesser anpassbar. Seitlich weist der Sammelbehälter einen radial auskragenden Auswurfstutzen 32 auf, der durch eine - nicht dargestellte, hydraulisch betätigbare Klappe verschließbar ist. Zur Ausbringung des von der Bohrschnecke geförderten Erdreichs ist das Bohrrohr 4 innerhalb des Sammelbehälters 31 mit zumindest einem Fenster versehen. Innerhalb des Sammelbehälters 31 sind an dem Bohrrohr 4 - nicht dargestellte - Paddel angeschweißt, durch die bei jeder Umdrehung des Bohrrohres 4 das in dem Sammelbehälter 31 befindliche Bohrgut durch den Auswurfstutzen 32 geschoben wird.

Auf seiner dem Auswurfstutzen 32 zugewandten Seite ist an dem mit dem Vorschubschlitten 11 verbundenen Schlitten 30 eine vertikale Schiene 34 angeordnet, an der eine hydraulische erste Schwenkeinheit 74 frei verschiebbar geführt ist. Die erste Schwenkeinheit 74 ist mit einem Trichter 6 verbunden, an den sich eine in Form eines mehrere Meter langen, in sich zusammenfaltbaren Schlauchs ausgebildete Abführleitung 5 anschließt. Das dem Trichter 6 gegenüberliegende Ende der Abführleitung 5 ist an dem Spannring 71 eines Führungsgestells 7 befestigt. Das Führungsgestell 7 ist an einer zweiten Schwenkeinheit 75 montiert, die starr an dem Mäkler 1 befestigt ist. Die beiden Schwenkeinheiten 74, 75 sind hydraulisch so gekoppelt, dass sie synchron verschwenkt werden können.

Das Führungsgestell 7 ist im Wesentlichen aus einem Spannring 71 gebildet, der an die Abführleitung 5 endseitig befestigt ist, sowie einem Führungsring 72, der einen gegenüber dem Außendurchmesser der Abführleitung 5 vergrößerten Innendurchmesser aufweist und der umlaufend über Streben 73 mit dem Spannring 71 verbunden ist. An dem Trichter 6 ist umlaufend ein ringförmiger Kragen 61 angeformt, der in einen parallel zur Mantelfläche der Abführleitung 5 verlaufenden, umlaufenden Rand 62 übergeht. Dabei ist der Kragen 61 so dimensioniert, dass er bei auf minimale Länge eingestellter Abführleitung 5 auf dem Führungsring 72 des Führungsgestells 7 aufliegt, wobei der Rand 62 den Führungsring 72 einfasst.

In Figur 1 ist das an dem Mäkler 1 geführte Erdbohrgerät vor Bohrbeginn gezeigt. Hierbei liegt das mit dem Drehantrieb 2 verbundene Bohrrohr sowie die in diesem verlaufende Bohrschnecke auf dem Erdboden auf. Die Abführleitung 5 ist mit dem Trichter 6 an den Auswurfstutzen 32 des Sammelbehälters 31 der Auswurfeinrichtung 3 angestellt. Dabei ist das Führungsgestell 7 über die erste Schwenkeinheit 74 derart angestellt, dass die Abführleitung 5 parallel zu dem Bohrrohr 4 verläuft.

Während des nachfolgenden Bohrvorganges wird das Bohrrohr 4 über die zweite Antriebseinheit 22 und die in diesem geführte Bohrschnecke über die erste Antriebseinheit 21 des Drehantriebes 2 in Rotation versetzt und über den Drehantrieb 2 mit einer Auflast versehen, die über die mit dem Vorschubschlitten 11 verbundene Seilzuganordnung über den - nicht dargestellten - Vorschubantrieb auf den Drehantrieb 2 aufgebracht wird. Während des Eindringens der Bohrschnecke sowie des diese umgebenden Bohrrohrs 4 in den Erdboden wird das Erdmaterial über die Bohrschnecke nach oben gefördert und gelangt über das zumindest eine in das Bohrrohr 4 eingebrachte Fenster in den Sammelbehälter 31. Über die an das Bohrrohr 4 angeschweißten Paddel wird das Erdmaterial in Richtung Auswurfstutzen 32 bewegt, von wo es durch Schwerkrafteinwirkung durch die Abführleitung 5 abgeleitet beabstandet zum Mäkler 1 ausgeworfen wird. Während der Abwärtsbewegung des Bohrtisches wird die im Ausführungsbeispiel in Art eines Faltenbalges ausgebildete Abführleitung 5 über den auf dem Kragen 61 aufliegenden Auswurfstutzen 32 gegen den ortsfesten Spannring 71 des Führungsgestells 7 zusammengedrückt, wodurch die Länge der Abführleitung 5 kontinuierlich reduziert wird.

Um zu verhindern, dass die Abführleitung 5 mit dem Führungsgestell 7 beim Absenken des Drehantriebs 2 auf dem Erdboden aufsteht, wird die Abführleitung 5 nach Erreichen ihrer minimalen Länge über die mit dem Trichter 6 sowie dem Spannring 71 des Führungsgestells 7 verbundenen Schwenkeinheiten 74, 75 von dem Auswurfstutzen 32 weggeschwenkt (vgl. Figur 2). In weggeschwenkter Position der Abführleitung 5 kann das geförderte Erdmaterial sodann direkt aus dem Auswurfstutzen 32 unmittelbar auf den Boden abgeführt werden. Sobald der umlaufende Kragen 61 des Trichters 6 auf dem Führungsring 72 des Führungsgestells 7 zur Anlage kommt und der Drehantrieb 2 weiter abwärts bewegt wird, wird die erste Schwenkeinheit 74 mit dem an diesem befestigten, mit der Abführleitung verbundene Trichter 6 über ihren Schlitten 741 zwangsweise entlang der Führungsschiene 34 nach oben geschoben (vgl. Figur 3). Dies ermöglicht es dem Drehantrieb 2, noch weiter abzufahren.

Im Ausführungsbeispiel gemäß den Figuren 4-6 ist das Führungsgestell als Schlauchcontainer 8 ausgebildet. Der Schlauchcontainer 8 ist im Wesentlichen hohlzylindrisch ausgebildet und weist an seinem dem Boden zugewandten Ende ein ringförmiges Profilstück 81 auf, in dessen Kammern 811 diametral gegenüberliegend zwei Umlenkrollen 82 angeordnet sind. Die Kammern 811 sind mit von der Innenseite zur Außenseite des Schlauchcontainers verlaufenden Kanälen 812 zur Durchführung eines Seilzugs 83 verbunden. Außen sind an dem Schlauchcontainer 8 Führungen 84 für Seilgewichte 85 angeordnet, in denen die Seilgewichte 85 entlang der Außenmantelfläche des Schlauchcontainers 8 bewegbar geführt sind.

Die Abführleitung 5 ist in diesem Ausführungsbeispiel aus vier Leitungsabschnitten 51 zusammengesetzt, welche jeweils wiederum in Art eines Faltenbalges ausgebildet sind und die endseitig mit Verbindungsflanschen 52 versehen sind, über welche die einzelnen Leitungsabschnitte 51 über Schraubverbindungen miteinander verbunden sind. Die Leitungsabschnitte umfassen jeweils ein flexibles Schlauchteil mit spiralförmig eingearbeitetem Federstahldraht. Der unterste, dem Profilstück 81 zugewandte Leitungsabschnitt 51 ist mit seinem dem Profilstück 81 zugewandten Verbindungsflansch 52 an diesem befestigt. Der diesem Leitungsabschnitt 51 gegenüberliegende, obere Leitungsabschnitt 51 ist über seinen Verbindungsflansch 52 mit einem Deckelflansch 54 verschraubt. Der Deckelflansch 54 weist einen umlaufenden, radial auskragenden Kragen 55 auf, mit dem er in zusammengefaltetem Zustand der Abführleitung 5 auf dem Schlauchcontainer 8 aufliegt.

Der Deckelflansch 54 ist mit Seilen 83 verbunden, die durch in den Verbindungsflanschen 52 der Abführleitung 5 vorgesehenen Durchführungen 53 in Richtung des Profilstücks 81 geführt sind, und sodann über die in den Kammern 811 des Profilstücks 81 angeordneten Umlenkrollen 82 durch die Kanäle 812 auf die Außenseite der Mantelfläche des Schlauchcontainers 8 geführt sind, wo sie an dem gegenüberliegenden Ende des Schlauchcontainers 8 wiederum über dort angeordnete Umlenkrollen 82 geführt sind, bevor sie mit jeweils einem in den Führungen 84 geführten Seilgewicht 85 verbunden sind. Die Seilzüge 83 sind vor der Verbindung mit dem jeweiligen Seilgewicht 85 jeweils mehrfach eingeschert über einen Rollenbock 86 geführt.

Der Trichter 6 ist auf den Deckelflansch 54 der Abführleitung 5 aufgesetzt und über Spannschlösser 56 mit diesem verbunden.

Wie in Figur 4 dargestellt befindet sich der Drehantrieb 2 zu Beginn des Bohrvorganges am oberen Ende des Mäklers 1, wobei die aus den Leitungsabschnitten 51 zusammengesetzte Abführleitung 5 vollständig ausgefahren ist. Im Ausführungsbeispiel ist an dem Mäkler an seinem dem Boden zugewandten Ende eine Bohrrohrführung 13 angeordnet, durch die das Bohrrohr 4 geführt ist. Um ein seitliches Ausweichen der Abführleitung 5 zu verhindern, sind jeweils um 90° zu einander versetzt vier Drahtseile 83 parallel zur Längsachse der Abführleitung 5 gespannt. Diese Seile 83 haben radial einen geringen Abstand zur Außenhülle der Abführleitung 5 und sind mit dieser nicht verbunden. Sie sind lediglich durch Ausnehmungen der Verbindungsflansche 52 der Leitungsabschnitte 51 geführt. Die Seile 83 sind über die Seilgewichte 85 kontinuierlich unter Spannung gehalten. Durch die Abwärtsbewegung des Drehantriebs 2 wird die Abführleitung 5 zusammengefaltet und es wird "überschüssiges" Seil 83 freigegeben. Um dieses aufnehmen und die Spannung dennoch jederzeit aufrechterhalten zu können, sind die Seile 83 über Rollenböcke 86 mehrfach eingeschert. Bewegt sich der Drehantrieb 2 nun um eine bestimmte Strecke, beträgt der Weg des Seilgewichts 85 nur einen Bruchteil davon.

In zusammengefaltetem Zustand befindet sich die Abführleitung 5 vollständig innerhalb des Schlauchcontainers 8, wobei der Deckelflansch 54 auf einem Anlageflansch 87 des Schlauchcontainers 8 aufliegt.

## Patentansprüche

1. Erdbohrgerät, mit einer Bohrschnecke, die über einen Drehantrieb (2) um eine Bohrachse antreibbar ist und die von einem Bohrrohr (4) umgeben ist, einer Auswurfeinrichtung (3) zum Abführen von Bohrgut aus der Bohrschnecke, einem Mast (1), entlang dessen die Bohrschnecke mit der Auswurfeinrichtung (3) über einen Vorschubschlitten (11) verschiebbar ist sowie eine in ihrer Länge veränderliche Abführleitung (5), die an die Auswurfeinrichtung (3) anstellbar ist, wobei die Abführleitung (5) an ihrem der Auswurfeinrichtung (3) zugewandten Ende mit einem Trichter (6) verbunden ist **dadurch gekennzeichnet, dass** der Trichter (6) mit einer ersten Schwenkeinheit (74) verbunden ist und dass die Abführleitung (5) an dem anderen Ende mit einem über eine zweite Schwenkeinheit (75) verschwenkbaren Führungsgestell (7, 8) verbunden ist, wobei die erste Schwenkeinheit (74) verschiebbar und die zweite Schwenkeinheit (75) ortsfest an dem Mast (1) angeordnet ist.

2. Erdbohrgerät nach Anspruch 1, **dadurch gekennzeichnet, dass** die erste Schwenkeinheit (74) auf einem Schlitten (741) angeordnet ist, der entlang einer mit dem Vorschubschlitten (11) oder der Auswurfeinrichtung (3) verbundenen Schiene (34) verschiebbar geführt ist.

3. Erdbohrgerät nach einem der vorgenannten Ansprüche, **dadurch gekennzeichnet, dass** wenigstens eine Schwenkeinheit (74,75), hydraulisch betrieben ist und/oder dass-die Auswurfeinrichtung (3) über eine hydraulisch oder elektrisch betätigbare Klappe verschließbar ist und/oder dass die Auswurfeinrichtung (3) einen Sammelbehälter (31) umfasst, der einen radial auskragenden Auswurfstutzen (32) aufweist, wobei der Sammelbehälter (31) durch mindestens einen wechselbaren Flansch (33) begrenzt ist.

4. Erdbohrgerät nach einem der vorgenannten Ansprüche, **dadurch gekennzeichnet, dass** das Führungsgestell (7, 8) zylinderförmig ausgebildet ist und einen endseitigen Abschnitt der Abführleitung (5) außen umgibt, wobei die Abführleitung (5) mit dem Führungsgestell (7, 8) an dessen dem Trichter (6) entgegen gerichteten Ende befestigt ist.

5. Erdbohrgerät nach Anspruch 4, **dadurch gekennzeichnet, dass** der Trichter (6) an seiner dem Führungsgestell (7, 8) zugewandten Seite einen zumindest bereichsweise umlaufenden, sich radial nach außen erstreckenden Kragen (61) aufweist.

6. Erdbohrgerät nach Anspruch 5, **dadurch gekennzeichnet, dass** der Kragen (61) mit einem axial sich in Richtung des Führungsgestells erstreckenden zumindest bereichsweise umlaufenden Rand (62) versehen ist, der das Führungsgestell (7, 8) bei Anlage an den Kragen (61) endseitig umfasst.

7. Erdbohrgerät nach einem der Ansprüche 4 bis 6, **dadurch gekennzeichnet, dass** das Führungsgestell (8) als rohrförmiger Container ausgebildet ist.

8. Erdbohrgerät nach einem der vorgenannten Ansprüche, **dadurch gekennzeichnet, dass** die Abführleitung (5) als faltbarer Schlauch ausgebildet ist.

9. Erdbohrgerät nach Anspruch 8, **dadurch gekennzeichnet, dass** die Abführleitung (5) aus mehreren Leitungsabschnitten (51) zusammengesetzt ist, die jeweils Verbindungsflansche (52) aufweisen, über die sie miteinander verbunden, insbesondere verschraubt sind.

10. Erdbohrgerät nach Anspruch 8 oder 9, **dadurch gekennzeichnet, dass** der dem Trichter (6) zugewandte Leitungsabschnitt (51) über einen Verbindungsflansch (52) mit diesem Trichter (6) verbunden ist.

11. Erdbohrgerät nach Anspruch 10, **dadurch gekennzeichnet, dass** der dem Führungsgestell (7, 8) zugewandte Leitungsabschnitt (51) über einen Verbindungsflansch (52) mit diesem Leitungsabschnitt (51) verbunden ist.

12. Erdbohrgerät nach einem der Ansprüche 8 bis 11, **dadurch gekennzeichnet, dass** wenigstens zwei Verbindungsflansche (52), der Abführleitung (5) über wenigstens einen Seilzug (83) miteinander verbunden sind, der mit einem auf der Außenseite des Führungsgestells (8) angeordneten, vertikal beweglich angeordneten Seilgewicht (85) verbunden ist.

13. Erdbohrgerät nach Anspruch 12, **dadurch gekennzeichnet, dass** jeweils ein Seilzug (83) an zwei diametral gegenüberliegend angeordneten Stellen von zwei Verbindungsflanschen (52) mit diesen verbunden ist, wobei der jeweilige Seilzug an einem Ende mit einem vertikal beweglich angeordneten Seilgewicht (85) verbunden ist.

14. Erdbohrgerät nach Anspruch 12 oder 13 , **dadurch gekennzeichnet, dass** an dem Führungsgestell (7, 8) an seiner dem Trichter (6) abgewandten Stirnseite ein zumindest bereichsweise umlaufendes Profilstück (81) angeordnet ist, in dem wenigstens eine erste Umlenkrolle (82) in einer Kammer (811) angeordnet ist, die einen von der Innenseite zur Außenseite des Führungsgestells verlaufenden Kanal (812) zur Durchführung eines Seilzugs (83) aufweist.

15. Erdbohrgerät nach einem der Ansprüche 12 bis 14, **dadurch gekennzeichnet, dass** wenigstens ein Seilzug (83) mehrfach eingeschert über wenigstens einen Rollenbock (86) geführt ist.

## Claims

1. Soil drilling device with an auger, which can be driven via a rotary drive (2) about a drilling axis and which is surrounded by a drill pipe (4), an ejecting means (3) for the discharge of cuttings from the auger, a mast (1), along which the auger with the ejection means (3) is displaceable via a feed slide (11), as well as a discharge pipe (5), which is variable in length, which can be positioned against the ejection means (3), wherein the discharge pipe (5) is connected to a funnel (6) at its end facing the ejection means (3), **characterised in that** the funnel (6) is connected to a first pivot unit (74) and that the discharge pipe (5) is connected at the other end to a guide frame (7, 8), which is pivotable via a second pivot unit (75), wherein the first pivot unit (74) is displaceably arranged and the second pivot unit (75) is fixedly arranged at the mast (1).

2. Soil drilling device according to claim 1, **characterised in that** the first pivot unit (74) is arranged on a slide (741), which is displaceably guided along a rail (34) connected to the feed slide (11) or the ejection means (3).

3. Soil drilling device according to one of the previous claims, **characterised in that** at least one pivot unit (74, 75) is hydraulically driven and/or that the ejection means (3) can be closed via a hydraulically or electrically operable flap and/or that the ejection means (3) comprises a collecting vessel (31), which has a radially projecting ejection nozzle (32), wherein the collecting vessel (31) is delimited by at least one exchangeable flange (33).

4. Soil drilling device according to one of the previous claims, **characterised in that** the guide frame (7, 8) is cylinder-shaped and externally surrounds an end-side section of the discharge pipe (5), wherein the discharge pipe (5) with the guide frame (7, 8) is attached at the end thereof directed towards the funnel (6).

5. Soil drilling device according to claim 4, **characterised in that** the funnel (6) has a partially circumferential, radially outwardly extending collar (61) on its side facing the guide frame (7, 8).

6. Soil drilling device according to claim 5, **characterised in that** the collar (61) is provided with an at least partially circumferential edge (62) axially extending in the direction of the guide frame, which edge encompasses the guide frame (7, 8) at the end when it abuts against the collar (61).

7. Soil drilling device according to one of claims 4 to 6, **characterised in that** the guide frame (8) is designed as a tubular container.

8. Soil drilling device according to one of the previous claims, **characterised in that** the discharge pipe (5) is designed as a foldable hose.

9. Soil drilling device according to claim 8, **characterised in that** the discharge pipe (5) is composed of several pipe sections (51), which each have connecting flanges (52), via which they are connected, in particular screwed, to one another.

10. Soil drilling device according to claim 8 or 9, **characterised in that** the pipe section (51) facing the funnel (6) is connected to said funnel (6) via a connecting flange (52).

11. Soil drilling device according to claim 10, **characterised in that** the pipe section (51) facing the guide frame (7, 8) is connected to said pipe section (51) via a connecting flange (52).

12. Soil drilling device according to one of claims 8 to 11, **characterised in that** at least two connecting flanges (52) of the discharge pipe (5) are connected to one another via at least one cable (83), which is connected to a vertically movably arranged cable weight (85) arranged on the outside of the guide frame (8).

13. Soil drilling device according to claim 12, **characterised in that** in each case a cable (83) is connected in two diametrically opposed places by two connecting flanges (52) to these, wherein the respective cable is connected on one end to a vertically movably arranged cable weight (85).

14. Soil drilling device according to claim 12 or 13, **characterised in that** at the guide frame (7, 8) on its end face facing away from the funnel (6), an at least partially circumferential profile piece (81) is arranged, in which at least one guide roller (82) is arranged in a chamber (811), which has a channel (812) running from the inner side to the outer side of the guide frame for passing through of a cable (83).

15. Soil drilling device according to one of claims 12 to 14, **characterised in that** at least one cable (83) is reeved several times and guided via at least one roller block (86).

## Revendications

1. Appareil de forage du sol comprenant une tarière de forage pouvant être entraînée autour d'un axe de forage via un entraînement rotatif (2) et qui est entourée d'un tube de forage (4), un dispositif d'éjection (3) pour évacuer le matériau hors de la tarière de forage, un mât (1) le long duquel la tarière de forage et le dispositif d'éjection (3) peuvent glisser via un chariot d'avance (11), ainsi qu'une conduite d'évacuation (5) de longueur modifiable pouvant être appliquée contre le dispositif d'éjection (3), sachant que la conduite d'éjection (5) est reliée, par son extrémité regardant le dispositif d'éjection (3), à un entonnoir (6), **caractérisé en ce que** l'entonnoir (6) est relié à une première unité de pivotement (74) et que la conduite d'évacuation (5) est reliée, à l'autre extrémité, à un châssis de guidage (7, 8) pouvant pivoter via une seconde unité de pivotement (75), sachant que la première unité de pivotement (74) est disposée déplaçable et que la seconde unité de pivotement (75) est disposée à demeure contre le mât (1).

2. Appareil de forage du sol selon la revendication 1, **caractérisé en ce que** la première unité de pivotement (74) est disposée sur un chariot (741) guidé de manière déplaçable le long d'un rail (34) relié avec le chariot d'avance (11) ou le dispositif d'éjection (3).

3. Appareil de forage du sol selon l'une des revendications précédentes, **caractérisé en ce qu'**au moins une unité de pivotement (74, 75) est entraînée hydrauliquement et/ou que le dispositif d'éjection (3) est obturable via une trappe actionnable hydrauliquement ou électriquement, et/ou que le dispositif d'éjection (3) comprend un réservoir de collecte (31) présentant un embout d'éjection (32) en porte-à-faux radial, sachant que le réservoir collecteur (31) est limité par au moins une bride (33) interchangeable.

4. Appareil de forage du sol selon l'une des revendications précédentes, **caractérisé en ce que** le châssis de guidage (7, 8) est configuré de forme cylindrique et qu'il entoure à l'extérieur un segment terminal de la conduite d'évacuation (5), sachant que la conduite d'évacuation (5) est fixée solidaire du châssis de guidage (7, 8) contre son extrémité opposée à l'entonnoir (6).

5. Appareil de forage du sol selon la revendication 4, **caractérisé en ce que** l'entonnoir (6) présente, sur son côté regardant le châssis de guidage (7, 8), un col (61) au moins localement périphérique s'étendant radialement vers l'extérieur.

6. Appareil de forage du sol selon la revendication 5, **caractérisé en ce que** le col (61) est muni d'un bord (62) au moins localement périphérique s'étendant axialement en direction du châssis de guidage, bord qui comprend à l'extrémité le châssis de guidage (7, 8) en cas d'applique contre le col (61).

7. Appareil de forage du sol selon l'une des revendications 4 à 6, **caractérisé en ce que** le châssis de guidage (8) est configuré en conteneur de forme tubulaire.

8. Appareil de forage du sol selon l'une des revendications précédentes, **caractérisé en ce que** la conduite d'évacuation (5) est configurée en flexible pliant.

9. Appareil de forage du sol selon la revendication 8, **caractérisé en ce que** la conduite d'évacuation (5) se compose de plusieurs segments (51) de conduite présentant respectivement des brides de liaison (52) via lesquelles ils sont reliés, notamment vissés, entre eux.

10. Appareil de forage du sol selon la revendication 8 ou 9, **caractérisé en ce que** le segment (51) de conduite regardant l'entonnoir (6) est relié avec cet entonnoir (6) via une bride de liaison (52).

11. Appareil de forage du sol selon la revendication 10, **caractérisé en ce que** le segment (51) de conduite regardant le châssis de guidage (7, 8) est relié via une bride de liaison (52) avec ce segment (51) de conduite.

12. Appareil de forage du sol selon l'une des revendications 8 à 11, **caractérisé en ce qu'**au moins deux brides de liaison (52) de la conduite d'évacuation (5) sont reliées entre elles via au moins un câble de commande (83), câble qui est relié à un poids (85) disposé mobile verticalement et qui est disposé sur le côté extérieur du châssis de guidage (8).

13. Appareil de forage du sol selon la revendication 12, **caractérisé en ce que** respectivement un câble de commande (83) est relié à deux brides de liaison (52), à deux endroits diamétralement opposés de ces dernières, sachant que le câble de commande respectif est relié à une extrémité avec un poids (85) disposé mobile verticalement.

14. Appareil de forage du sol selon la revendication 12 ou 13, **caractérisé en ce que** contre le châssis de guidage (7, 8), contre son côté frontal ne regardant pas l'entonnoir (6), est disposé une pièce profilée (81) au moins localement périphérique dans laquelle au moins un premier galet de renvoi (82) est disposé dans une chambre (811) qui présente un conduit (812) dont le tracé va du côté intérieur vers le côté extérieur du châssis de guidage, pour faire passer un câble de commande (83).

15. Appareil de forage du sol selon l'une des revendications 12 à 14, **caractérisé en ce qu'**au moins un câble de commande (83), coupant plusieurs fois la trajectoire, est guidé via au moins un support de galet (86).
